# EUROPÄISCHE PATENTANMELDUNG

(11) **EP 0 654 552 A1**
(43) Veröffentlichungstag der Anmeldung: **24.05.1995**
(21) Anmeldenummer: 93810816.4
(22) Anmeldetag: 24.11.1993
(51) Int. Cl.: D03C 9/00, D03C 1/14

(54) **Vorrichtung zum An- und Abkuppeln von Webschäften und Webmaschine mit einer solchen Vorrichtung**

(71) Anmelder: SULZER RÜTI AG, CH-8630 Rüti (CH)
(72) Erfinder: Oertli, Gustav, CH-8311 Brütten (CH)
(74) Vertreter: Heubeck, Bernhard

(57) **Zusammenfassung**

Die Vorrichtung enthält ein Betätigungsorgan für das Schaftschloss und einen Aufnahmeteil (15), der in der Ruhestellung der Vorrichtung die Schaftstangen (2) führt und in der Arbeitsstellung die Schaftstangen und folglich die Schaftschlösser arretiert, um die Webschäfte einzusetzen.

Die Vorrichtung ist in einer Webmaschine unterhalb der Webschäfte (1) angeordnet, so dass der Aufnahmeteil (15) auf ein Niveau liegt und die Schaftstangen (2) permanent führt. Der hierzu erforderliche Freiraum wird durch die Ausbildung der Schaftstange (2) unter Berücksichtigung des Verhältnisses von freier Stablänge L_{St} zu maximaler Hubhöhe Hubₘₐₓ geschaffen.

## Beschreibung

Die Erfindung betrifft eine Vorrichtung zum An- und Abkuppeln von Webschäften gemäss dem Oberbegriff des Anspruches 1 sowie eine Webmaschine mit einer solchen Vorrichtung.

Der Erfindung liegt die Aufgabe zugrunde, eine Vorrichtung zum An- und Abkuppeln von Webschäften an einen bzw. von einem Schafttrieb mit mehreren Schaftstangen zu schaffen, welche die Kupplungsteile während dem An- und Abkuppeln ausrichtet und lagestabil hält und welche die Schaftstangen während der Bewegung und im Stillstand permanent führt.

Der mit der Erfindung erreichbare Vorteil ist darin zu sehen, dass die Vorrichtung dem geringen Raumangebot unterhalb der Webschäfte Rechnung trägt.

Eine Webmaschine mit einer derartigen Vorrichtung ist erfindungsgemäss durch die Merkmale des Anspruches 4 gekennzeichnet.

Durch die Ausbildung der Schaftstange unter Berücksichtigung des Verhältnisses der freien Stablänge L_{St} zur maximalen Hubhöhe Hubₘₐₓ wird erfindungsgemäss ein freier Raum unterhalb der Webschäfte geschaffen, um die Schaftstangen in einem Aufnahmeteil permanent zu führen. Daraus ergeben sich folgende Vorteile, dass die Schaftstangen bei fehlenden Webschäften positioniert gehalten werden, beim gelegentlichen Schmierhub geführt werden und eine Reduktion des Hubes der nicht benötigten Schafttriebe nicht erforderlich ist und dass der Schaftwechsel z.B. beim Artikelwechsel erleichtert wird, weil die Schaftstangen die Position unverändert beibehalten.

Es ist von Vorteil, wenn in der Webmaschine das Schaftantriebsorgan und das Webfach einander so zugeordnet sind, dass das Verhältnisnis des Abstandes Hₜₒₜ, gemessen vom Anlenkpunkt 21 der Schaftstange 2 bis zur Unterkante 22 des Webschaftes 1 zur max. Hubhöhe Hubₘₐₓ, gemessen in der Bewegungsrichtung des Webschaftes max. 2,4 beträgt. Als Vorteil erweist sich hierbei, dass die Vorrichtung zum An- und Abkuppeln von Webschäften mit dem Aufnahmeteil und dem Betätigungsorgan ohne Veränderung der Bedienungshöhe, d.h. des Niveau der Fachspitze, unter den Webschäften in einer bezüglich der Betriebs- als auch Ruhestellung gleichen Achslage verbleiben kann. Dadurch ist es nicht nur möglich, bei neuen Webmaschinen die bekannten, vorteilhaften Baumasse beizubehalten, sondern ebenso bestehende Webmaschinen mit entsprechenden Vorrichtungen zum An- und Abkuppeln von Webschäften nachzurüsten.

Vorteilhafte Ausführungsformen der Erfindung ergeben sich aus den abhängigen Patentansprüchen.

Im folgenden wird die Erfindung anhand der beiliegenden Zeichnungen erläutert.

Es zeigen:
- Fig. 1: eine Ausführungsform einer erfindungsgemässen Betätigungseinrichtung in räumlicher Darstellung in der Ruhestellung;
- Fig. 2: die Betätigungseinrichtung nach Fig. 1 in der Arbeitsstellung;
- Fig. 3: ein Schnitt entlang der Linie III-III in Fig. 2;
- Fig. 4a: einen schematisch dargestellten Teil des Schaftantriebes in der Tieffachstellung und
- Fig. 4b: der Schaftantrieb gemäss Fig. 4a in der Hochfachstellung.

Die Figuren 1 und 2 zeigen eine bevorzugte Ausführungsform der Vorrichtung zum An- und Abkuppeln eines Webschaftes 1 an eine bzw. von einer Schaftstange 2. Die Schaftstange hat einen Stab 3, eine Koppel 4, die mit einem Antriebsorgan 5 eines nicht dargestellten Schaftantriebes gelenkig verbunden ist und einen Kupplungsteil 6, der mit einem Kupplungsteil 7 am Webschaft 1 in und ausser Eingriff bringbar ist. Der Kupplungsteil 6 der Schaftstange 2 hat zwei Riegelorganen 8, die mit dem Kupplungsteil 7 am Webschaft 1 in und ausser Wirkverbindung bringbar sind. Hierzu ist ein Riegelorgan 8 mit einem Anschlagstab 9 versehen.

Die Vorrichtung enthält zwei Halter 11, die an einem nicht gezeigten Gestell montiert sind, eine Achse 12, die in den Haltern 11 befestigt ist, zwei Tragorgane 13, die auf der Achse 12 schwenkbar angeordnet sind, ein Betätigungsorgan 14 für die Riegelorgane 8 der Kupplungsteile 6 und einem Aufnahmeteil 15 für die Schaftstangen 2, die an den zwei Tragorgane 13 befestigt sind sowie eine Stelleinrichtung 16, die mit den Tragorganen 13 in Wirkverbindung ist, um das Betätigungsorgan und den Aufnahmeteil aus einer Ruhestellung (Fig. 2) in eine Arbeitsstellung (Fig. 3) zu stellen.

Der Aufnahmeteil 15 hat eine Anzahl von Langlöcher 17 die parallel zueinander angeordnet sind, wobei die Anzahl der Langlöcher 17 der möglichen Anzahl von Webschäften 1 eines Schaftpaketes entspricht. Das Betätigungsorgan 14 ist ein durchgehender Teil, dessen Länge von der möglichen Anzahl der Webschäfte 1 bestimmt ist, um sämtliche schafttriebseitigen Kupplungsteile 6 gleichzeitig zu betätigen. Der Aufnahmeteil 15 hat zwei Vorsprünge 18, die jeweils angrenzend an die Langlöcher 17 ausgebildet sind. Die Vorsprünge 18 stehen von der Ober- bzw. Unterseite des Aufnahmeteiles ab und sind mit V-förmigen Anschnitte 19 versehen, die auf das Langloch 17 ausgerichet sind (Fig. 3).

Wie insbesondere die Figuren 4a und 4b zeigen, ist die Vorrichtung unterhalb der Webschäfte 1 in einer Webmaschine (nicht dargestellt) angeordnet. Die Vorrichtung wird mittels der Halter 11 in der Webmaschine so montiert, dass der Aufnahmeteil 15 auf ein Niveau angeordnet ist, derart, dass der Aufnahmeteil 15 die Schaftstangen 2 während der Bewegung im wesentlichen über die freie Länge des Stabes 3 führt. Hierzu ist die Schaftstange 2 so ausgebildet, dass das Verhältnis der freien Stablänge L_{St} zu max. Hubhöhe Hubₘₐₓ, gemessen in der Bewegungsrichtung des Webschaftes 1 mindestens 1,1 beträgt. Ferner sind in der Webmaschine das Schaftantriebsorgan 5 und das Webfach 1 so einander zugeordnet, dass das Verhältnis des Abstandes Hₜₒₜ, gemessen vom Anlenkpunkt 21 der Schaftstange 2 bis zur Unterkante 22 des Webschaftes 1 zu max. Hubhöhe Hubₘₐₓ, gemessen in der Bewegungsrichtung des Webschaftes max. 2,4 beträgt. Durch diese Zuordnung wird erfindungsgemäss unterhalb der Webschäfte 1 ein freier Raum geschaffen, in welchem der Aufnahmeteil 15 angeordnet ist, so dass in vorteilhafter Weise eine permanente Führung der Schaftstangen 2 während der Bewegung erreicht wird. Dies betrifft auch die nicht gekuppelten Schaftstangen unabhängig davon, ob diese von dem Schaftantrieb betätigt werden oder stillstehen.

In der Darstellung nach Fig. 2 ist die Vorrichtung in der Arbeitsstellung. In dieser Stellung hat das Betätigungsorgan 14 die Riegelorgane geschwenkt, so dass die Kupplungsteile 6, 7 entkuppelt sind und der Aufnahmeteil 15 hält die Schaftstange 2 lagestabil, so dass der Webschaft 1 entweder abgehoben oder eingesetzt werden kann. Beim Einsetzen des Webschaftes 1 wird der schaftseitige Kupplungsteil 7 über den schafttriebseitigen Kupplungsteil 6 geschoben, wobei die Kupplungsteile zueinander ausgerichtet und formschlüssig verbunden werden.

Wie Fig. 3 zeigt, ist die Schaftstange 2 in den V-förmigen Anschnitten 19 angeordnet, wenn die Vorrichtung die Arbeitsstellung einnimmt. Dadurch werden die Schaftstangen ausgerichtet und lagestabil gehalten. Nimmt die Vorrichtung die Ruhestellung ein, so werden die Schaftstangen 2 in den Langlöchern 17 geführt, wie dies durch die strichpunktierten Linien in Fig. 3 dargestellt ist.

Die Vorrichtung enthält ein Betätigungsorgan für das Schaftschloss und einen Aufnahmeteil 15, der in der Ruhestellung der Vorrichtung die Schaftstangen 2 führt und in der Arbeitsstellung die Schaftstangen und folglich die Schaftschlösser arretiert, um die Webschäfte einzusetzen.

Die Vorrichtung ist in einer Webmaschine unterhalb der Webschäfte 1 angeordnet, so dass der Aufnahmeteil 15 auf ein Niveau liegt und die Schaftstangen 2 permanent führt. Der hierzu erforderliche Freiraum wird durch die Ausbildung der Schaftstange 2 unter Berücksichtigung des Verhältnisses von freier Stablänge L_{St} zu maximaler Hubhöhe Hubₘₐₓ geschaffen.

## Patentansprüche

1. Vorrichtung zum An- und Abkuppeln von Webschäften an einen bzw. von einem Schafttrieb mit mehreren Schaftstangen, wobei je ein schaftseitiger und ein schafttriebseitiger Kupplungsteil, mindestens ein Riegelorgan, das die Kupplungsteile verriegelt und ein schwenkbares Betätigungsorgan für die schafttriebseitigen Kupplungsteile vorgesehen ist, dadurch gekennzeichnet, dass ein Aufnahmeteil (15) für die Schaftstangen (2) mit dem Betätigungsorgan (14) verbunden ist, um die Schaftstangen (2) in an- bzw. abgekuppelten Zustand zu führen und mit Haltemitteln (19) für die Schaftstangen (2) versehen ist, um die schafttriebseitigen Kupplungsteile nach vorgängiger Betätigung zum An- und Abkuppeln der Webschäfte (1) lagestabil zu halten.

2. Vorrichtung nach Anspruch 1, dadurch gekennzeichnet, dass der Aufnahmeteil (15) eine Anzahl von Ausnehmungen (17) aufweist, in welche jeweils eine Schaftstange (2) auf und ab bewegbar angeordnet sind.

3. Vorrichtung nach einem der Ansprüche 1 oder 2, dadurch gekennzeichnet, dass die Haltemittel als V-förmige Anschnitte (19) ausgebildet sind, um die Schaftstangen (2) zum An- und Abkuppeln der Webschäfte lagestabil zu halten.

4. Webmaschine mit Vorrichtung nach einem der Ansprüche 1 bis 3, welche Webmaschine Webschäfte, einen Schaftantrieb, der eine Mehrzahl von Antriebsorganen aufweist und eine Mehrzahl von Schaftstangen enthält, die mit den Antriebsorganen gelenkig verbunden und mit den Webschäften kuppelbar sind und wobei die Vorrichtung unterhalb der Webschäfte angeordnet ist, dadurch gekennzeichnet, dass das Verhältnis des Abstandes Hₜₒₜ, gemessen vom Anlenkpunkt (21) der Schaftstange (2) bis zur Unterkante (22) des Webschaftes (1) zu maximaler Hubhöhe Hubₘₐₓ, gemessen in der Bewegungsrichtung des Webschaftes max. 2.4 beträgt, um einen freien Raum zur Aufnahme eines Teils der Vorrichtung zu schaffen.

5. Webmaschine nach Anspruch 4, dadurch gekennzeichnet, dass die Schaftstangen (2) so ausgebildet sind, dass das Verhältnis der freien Stablänge L_{St} zu maximaler Hubhöhe Hubₘₐₓ, gemessen in der Bewegungsrichtung des Webschaftes (1) mindestens 1,1 beträgt.

6. Webmaschine nach einem der Ansprüche 4 oder 5, dadurch gekennzeichnet, dass der Aufnahmeteil (15) auf ein Niveau angeordnet ist, derart, dass der Aufnahmeteil (15) die Schaftstangen (2) während der Bewegung im wesentlichen über die freie Länge des Stabes (3) permanent führt und im Stillstand in Position hält.
